# FASCICULE DE BREVET EUROPEEN

(11) **EP 3 147 172 B1**
(45) Date de publication et mention de la délivrance du brevet: **28.02.2018**
(21) Numéro de dépôt: 16189886.1
(22) Date de dépôt: 21.09.2016
(51) Int. Cl.: B61D 27/00

(54) **DISPOSITIF PERFECTIONNÉ DE CLIMATISATION, NOTAMMENT POUR UNE SALLE DE VÉHICULE FERROVIAIRE**
PERFEKTIONIERTE KLIMAANLAGE, INSBESONDERE FÜR SCHIENENFAHRZEUGINNENRAUM
IMPROVED AIR-CONDITIONING DEVICE, IN PARTICULAR FOR A ROOM OF A RAILWAY VEHICLE

(30) Priorité: 22.09.2015 FR 1558912
(43) Date de publication de la demande: 29.03.2017
(73) Titulaire: ALSTOM Transport Technologies, 93400 Saint-Ouen (FR)
(72) Inventeur: DO, Huu-Thi, 17300 ROCHEFORT (FR)
(74) Mandataire: Lavoix

(56) Documents cités:
- EP-A1- 0 347 300
- EP-A1- 0 436 519
- EP-A1- 2 810 846
- WO-A1-2014/012711
- DE-A1-102013 214 335
- JP-A- S6 045 419

## Description

La présente invention concerne un dispositif de climatisation d'une salle, notamment d'une salle de véhicule de transport public, et plus particulièrement une salle de véhicule ferroviaire.

On connait déjà, dans l'état de la technique, un dispositif de climatisation d'une salle de véhicule ferroviaire, comportant un dispositif de soufflage d'air climatisé, et un conduit de circulation d'air climatisé, s'étendant depuis le dispositif de soufflage dans une direction longitudinale, et présentant une pluralité de sorties d'air réparties sur sa longueur.

Un tel dispositif de climatisation n'est pas entièrement satisfaisant. En effet, il ne permet pas une distribution d'air climatisé avec un débit uniforme dans toute la salle. En outre, l'air climatisé sortant du dispositif est généralement beaucoup plus froid que l'air dans la salle, cette différence de température étant une source d'inconfort pour les usagers présents dans la salle.

Le document JP S60 45419 A décrit les caractéristiques techniques du préambule de la revendication 1. L'invention a notamment pour but de remédier à ces inconvénients, en fournissant un dispositif de climatisation perfectionné, distribuant de l'air climatisé avec un débit uniforme dans toute la salle et limitant la différence de température entre l'air climatisé distribué et l'air de la salle.

A cet effet, l'invention a notamment pour objet un dispositif de climatisation d'une salle, notamment d'une salle de véhicule de transport public tel qu'un véhicule ferroviaire, comportant :
- un dispositif de soufflage d'air climatisé,
- un conduit de circulation d'air climatisé, s'étendant depuis le dispositif de soufflage dans une direction longitudinale, et présentant au moins une sortie d'air, caractérisé en ce que :
- le conduit de circulation présente une section transversale décroissante le long de la direction longitudinale dans un sens de circulation d'air,
- le dispositif de climatisation comporte au moins une enceinte dans laquelle débouche la sortie d'air du conduit de circulation, l'enceinte comprenant en outre au moins un passage d'entrée d'air provenant de la salle et au moins un passage de sortie d'air en direction de la salle.

Un dispositif de climatisation selon l'invention peut comporter en outre l'une ou plusieurs des caractéristiques suivantes, prises seules ou selon toutes combinaisons techniquement envisageables.
- Chaque enceinte comporte, en regard de chaque passage de sortie d'air, au moins un élément déflecteur plan s'étendant perpendiculairement à la direction longitudinale.
- Chaque élément déflecteur est solidarisé à une paroi du conduit de circulation d'air et/ou à une paroi délimitant l'enceinte.
- Chaque élément déflecteur présente une hauteur comprise entre 1 et 3 cm dans une direction d'orientation du passage de sortie d'air, et deux éléments déflecteurs adjacents sont espacés d'une distance comprise entre 1 et 5 cm, par exemple 2 ou 4 cm.
- Le dispositif de climatisation comprend, dans l'enceinte, un organe de circulation d'air, propre à aspirer de l'air depuis chaque passage d'entrée d'air, et à expulser de l'air par chaque passage de sortie d'air.

L'invention concerne également une salle de véhicule de transport public, notamment de véhicule ferroviaire, caractérisée en ce qu'elle comporte au moins un dispositif de climatisation tel que défini précédemment.

Une salle selon l'invention peut comporter en outre l'une ou plusieurs des caractéristiques suivantes, prises seules ou selon toutes combinaisons techniquement envisageables.
- Chaque passage de sortie d'air de l'enceinte est orienté transversalement.
- Chaque passage de sortie d'air de l'enceinte est orienté verticalement.
- La salle est délimitée par au moins une paroi latérale, comprenant par exemple une vitre, chaque passage de sortie d'air de l'enceinte étant agencé à proximité de la paroi latérale.

L'invention sera mieux comprise à la lecture de la description qui va suivre, donnée uniquement à titre d'exemple et faite en se référant aux figures annexées, parmi lesquelles :
- La figure 1 est une vue en perspective d'un dispositif de climatisation selon un exemple de mode de réalisation de l'invention ;
- La figure 2 est une vue en coupe transversale du dispositif de la figure 1 ;
- La figure 3 est une vue en coupe longitudinale d'une conduite de circulation d'air climatisé du dispositif de la figure 1.

On a représenté sur les figures un dispositif 10 de climatisation, destiné à équiper une salle 12, notamment une salle de véhicule de transport public, et plus particulièrement une salle de véhicule ferroviaire.

La salle 12 comporte une partie structurelle comprenant au moins une paroi latérale 14, par exemple comprenant une vitre, auprès de laquelle le dispositif de climatisation 10 est agencé.

Le dispositif de climatisation 10 comporte un dispositif 16 de soufflage d'air climatisé de type classique, représenté schématiquement sur la figure 3. Ce dispositif de soufflage 16 est de tout type envisageable, et ne sera donc pas décrit en détail.

Le dispositif de climatisation 10 comporte par ailleurs un conduit 18 de circulation d'air climatisé, s'étendant depuis le dispositif de soufflage 16 dans une direction longitudinale X. Lorsque la salle 12 est une salle de véhicule, la direction longitudinale X correspond généralement à une direction longitudinale du véhicule.

Le conduit de circulation 18 présente au moins une sortie d'air 20, par exemple une pluralité de sorties d'air réparties sur sa longueur.

Dans l'exemple représenté, chaque sortie d'air 20 est formée par une fente allongée dans la direction longitudinale X, ces sorties d'air 20 étant alignées dans la direction longitudinale X.

En variante, le conduit de circulation 18 pourrait ne comporter qu'une sortie d'air 20 formée par une fente s'étendant sensiblement sur toute sa longueur.

Ainsi, de l'air climatisé circule dans le conduit de circulation 18 depuis le dispositif de soufflage 16 vers les sorties d'air 20.

Chaque sortie d'air 20 est orientée perpendiculairement à la direction longitudinale X, et plus particulièrement dans une direction verticale Z perpendiculaire à la direction longitudinale X. En d'autres termes, chaque sortie d'air 20 s'étend dans un plan perpendiculaire à la direction verticale Z.

Le conduit de circulation 18 présente une section transversale, c'est-à-dire prise dans un plan défini par la direction verticale Z et une direction transversale Y perpendiculaire aux directions longitudinale X et verticale Z, qui est décroissante le long de la direction longitudinale X dans un sens de circulation d'air, c'est-à-dire depuis le dispositif de soufflage 16 vers les sorties d'air 20.

Ainsi, puisque cette section transversale est décroissante, le débit d'air dans le conduit de circulation 18 reste sensiblement constant sur sa longueur malgré le fait qu'une partie de l'air est évacué par les sorties d'air 20. Cela permet d'assurer un débit uniforme de l'air climatisé issu du dispositif de climatisation 10 sur toute sa longueur.

Le dispositif de climatisation 10 comporte au moins une enceinte 22 dans laquelle débouche au moins l'une des sorties d'air 20 du conduit de circulation 18.

Le dispositif de climatisation 10 peut par exemple comporter une enceinte 22 pour chaque sortie d'air 20, ou une unique enceinte 22 s'étendant sur toute la longueur du conduit de circulation 18.

Chaque enceinte 22 comprend en outre au moins un passage 24 d'entrée d'air provenant de la salle 12 et au moins un passage 26 de sortie d'air en direction de la salle 12.

Chaque passage 24 d'entrée d'air est orienté selon la direction transversale Y, si bien que de l'air de la salle 12 entre dans l'enceinte 22 dans cette direction transversale Y.

En revanche, chaque passage 26 de sortie d'air est orienté selon la direction verticale Z. Ainsi, l'air sortant de l'enceinte 22 présente au moins une composante selon la direction verticale Z.

On notera que le passage d'entrée d'air 24 est de préférence agencé plus haut que le passage de sortie d'air 26 dans la direction verticale Z.

Avantageusement, le dispositif de climatisation 10 comporte, pour chaque enceinte 22, un organe de circulation d'air, propre à aspirer de l'air depuis chaque passage d'entrée d'air 24, et à expulser de l'air par chaque passage de sortie d'air 26.

Chaque enceinte 22 est par exemple formée au moyen d'une tôle 28 agencée en regard d'une paroi 30 du conduit de circulation 18. La tôle 28 est par exemple une paroi d'un élément 32 prévu à cet effet.

L'élément 32 est maintenu à ses extrémités par un support 33 solidarisé à la partie structurelle de la salle 12.

Il apparaît clairement que l'air aspiré depuis la salle 12, au travers du passage d'entrée 24, se mélange dans l'enceinte 22 avec l'air climatisé issu de la sortie d'air 20 du conduit de circulation 18, avant d'être évacué au travers du passage de sortie 26. Ainsi, l'air issu du passage de sortie 26 n'est pas directement l'air climatisé, mais de l'air climatisé mélangé avec l'air de la salle, donc moins frais que l'air climatisé.

La différence de température entre l'air de la salle et l'air issu du dispositif de climatisation 10 est ainsi diminuée, si bien que le dispositif de climatisation 10 selon l'invention est plus confortable qu'un dispositif de climatisation classique.

Chaque passage de sortie d'air 26 est agencé à proximité de la paroi 14, si bien que l'air issu de l'enceinte 22 est expulsé le long de cette paroi 14.

Afin que cet air soit expulsé dans la direction verticale Z, chaque enceinte 22 comporte, en regard de chaque passage de sortie d'air 26, au moins un élément déflecteur 34 plan s'étendant perpendiculairement à la direction longitudinale X, donc parallèlement au plan défini par les directions transversale Y et verticale Z.

Chaque élément déflecteur 34 est solidarisé à une paroi du conduit de circulation 18 et/ou à une paroi délimitant l'enceinte 22, notamment à la tôle 28..

Chaque élément déflecteur 34 présente par exemple une hauteur comprise entre 1 et 3 cm dans la direction verticale Z, et deux éléments déflecteurs 34 adjacents sont espacés d'une distance comprise entre 1 et 5 cm, par exemple 2 ou 4 cm.

Dans l'exemple représenté sur la figure 1, l'enceinte 22 loge 500 éléments déflecteurs 34 espacés d'une distance de 2 cm. En variante, l'enceinte 22 pourrait loger 250 éléments déflecteurs 34 espacés d'une distance de 4 cm.

Ces éléments déflecteurs 34 permettent de dévier vers la direction verticale Z l'air à expulser, qui comporte nécessairement une composante longitudinale du fait que l'air climatisé est issu du conduit de circulation 18 dans lequel l'air circule longitudinalement.

On notera que l'invention n'est pas limitée au mode de réalisation précédemment décrit, mais pourrait comporter diverses variantes complémentaires.

Par exemple, conformément à une variante non représentée, le dispositif de climatisation peut comporter une conduite de transfert d'air climatisé, alimentée par le dispositif de soufflage, s'étendant parallèlement au conduit de circulation, jusqu'à une gaine de ventilation annexe agencée au-delà du conduit de circulation dans la direction longitudinale. La conduite de transfert et le conduit de circulation sont alors par exemple séparés uniquement par une paroi inclinée.

Conformément à une autre variante, le dispositif de climatisation est incliné à 90° par rapport à celui décrit précédemment, c'est-à-dire que chaque sortie d'air 20 s'étend dans un plan perpendiculaire à la direction transversale Y, et chaque passage 24 d'entrée d'air est orienté selon la direction verticale Z.

## Revendications

1. Dispositif (10) de climatisation d'une salle (12), notamment d'une salle de véhicule de transport public tel qu'un véhicule ferroviaire, comportant :
- un dispositif de soufflage d'air climatisé (16),
- un conduit de circulation d'air climatisé (18), s'étendant depuis le dispositif de soufflage (16) dans une direction longitudinale (X), et présentant au moins une sortie d'air (20),
**caractérisé en ce que** :
- le conduit de circulation (18) présente une section transversale décroissante le long de la direction longitudinale (X) dans un sens de circulation d'air,
- le dispositif de climatisation (10) comporte au moins une enceinte (22) dans laquelle débouche la sortie d'air (20) du conduit de circulation (18), l'enceinte (22) comprenant en outre au moins un passage (24) d'entrée d'air provenant de la salle (12) et au moins un passage (26) de sortie d'air en direction de la salle (12).

2. Dispositif de climatisation (10) selon la revendication 1, dans lequel chaque enceinte (22) comporte, en regard de chaque passage de sortie d'air (26), au moins un élément déflecteur (34) plan s'étendant perpendiculairement à la direction longitudinale (X).

3. Dispositif de climatisation (10) selon la revendication 2, dans lequel chaque élément déflecteur (34) est solidarisé à une paroi du conduit de circulation d'air (18) et/ou à une paroi (28) délimitant l'enceinte (22).

4. Dispositif de climatisation (10) selon la revendication 2 ou 3, dans lequel chaque élément déflecteur (34) présente une hauteur comprise entre 1 et 3 cm dans une direction d'orientation du passage de sortie d'air, et deux éléments déflecteurs (34) adjacents sont espacés d'une distance comprise entre 1 et 5 cm, par exemple 2 ou 4 cm.

5. Dispositif de climatisation (10) selon l'une quelconque des revendications précédentes, comprenant, dans l'enceinte (22), un organe de circulation d'air, propre à aspirer de l'air depuis chaque passage d'entrée d'air (24), et à expulser de l'air par chaque passage de sortie d'air (26).

6. Salle (12) de véhicule de transport public, notamment de véhicule ferroviaire, **caractérisée en ce qu'**elle comporte au moins un dispositif de climatisation (10) selon l'une quelconque des revendications précédentes.

7. Salle de véhicule (12) selon la revendication 6, dans laquelle chaque passage (26) de sortie d'air de l'enceinte (22) est orienté transversalement.

8. Salle de véhicule (12) selon la revendication 6, dans laquelle chaque passage (26) de sortie d'air de l'enceinte (22) est orienté verticalement.

9. Salle de véhicule(12) selon la revendication 8, délimitée par au moins une paroi latérale (14), comprenant par exemple une vitre, chaque passage (26) de sortie d'air de l'enceinte (22) étant agencé à proximité de la paroi latérale (14).

## Patentansprüche

1. Vorrichtung (10) für die Klimatisierung eines Raums (12), insbesondere eines Raums eines öffentlichen Transportfahrzeugs wie etwa eines Schienenfahrzeugs, die Folgendes umfasst:
- eine Gebläsevorrichtung (16) für klimatisierte Luft und
- eine Zirkulationsleitung (18) für klimatisierte Luft, die sich von der Gebläsevorrichtung (16) in einer Längsrichtung (X) erstreckt und wenigstens einen Luftauslass (20) aufweist,
**dadurch gekennzeichnet, dass**:
- die Zirkulationsleitung (18) einen Querschnitt besitzt, der in der Längsrichtung (X) in Richtung der Luftzirkulation abnimmt,
- die Klimatisierungsvorrichtung (10) wenigstens einen Behälter (22) aufweist, in den der Luftauslass (20) der Zirkulationsleitung (18) mündet, wobei der Behälter (20) außerdem wenigstens einen Lufteinlasskanal (24), der von dem Raum (12) ausgeht, und wenigstens einen Luftauslasskanal (26) in Richtung zu dem Raum (12) aufweist.

2. Klimatisierungsvorrichtung (10) nach Anspruch 1, wobei der Behälter (22) gegenüber jedem Luftauslasskanal (26) wenigstens ein ebenes Ablenkelement (34) aufweist, das sich senkrecht zu der Längsrichtung (X) erstreckt.

3. Klimatisierungsvorrichtung (10) nach Anspruch 2, wobei jedes Ablenkelement (34) mit einer Wand der Luftzirkulationsleitung (18) und/oder mit einer den Behälter (22) begrenzenden Wand (28) fest verbunden ist.

4. Klimatisierungsvorrichtung (10) nach Anspruch 2 oder 3, wobei jedes Ablenkelement (34) eine Höhe aufweist, die in Richtung der Orientierung des Luftauslasskanals im Bereich von 1 bis 3 cm liegt, und wobei zwei benachbarte Ablenkelemente (34) um eine Strecke im Bereich von 1 bis 5 cm, beispielsweise 2 oder 4 cm, beabstandet sind.

5. Klimatisierungsvorrichtung (10) nach einem der vorhergehenden Ansprüche, die in dem Behälter (22) ein Luftzirkulationsorgan enthält, das Luft von jedem Lufteinlasskanal (24) ansaugen und Luft durch jeden Luftauslasskanal (26) ausstoßen kann.

6. Raum (6) eines öffentlichen Transportfahrzeugs, insbesondere eines Schienenfahrzeugs, **dadurch gekennzeichnet, dass** er wenigstens eine Klimatisierungsvorrichtung (10) nach einem der vorhergehenden Ansprüche enthält.

7. Fahrzeugraum (12) nach Anspruch 6, wobei jeder Luftauslasskanal (26) des Behälters (22) quer orientiert ist.

8. Fahrzeugraum (12) nach Anspruch 6, wobei jeder Luftauslasskanal (26) des Behälters (22) vertikal orientiert ist.

9. Fahrzeugraum (12) nach Anspruch 8, der durch wenigstens eine Seitenwand (14) begrenzt ist, die beispielsweise eine Glasscheibe aufweist, wobei jeder Luftauslasskanal (26) des Behälters (22) in der Nähe der Seitenwand (14) angeordnet ist.

## Claims

1. Climate control device (10) for a room (12), particularly a room of a public transport vehicle such as a railway vehicle, comprising:
- a device for blowing (16) climate-controlled air,
- A circulation duct (18) for climate-controlled air extending from the blowing device (16) in a longitudinal direction (X), and having at least one air outlet (20),
**characterised in that**:
- the circulation duct (18) has a transverse cross-section that decreases along the longitudinal direction (X) in an air circulation direction,
- the climate control device (10) comprises at least one enclosure (22) into which the air outlet (20) of the circulation duct (18) opens, the enclosure (22) further comprising at least one air intake passage (24) for air coming from the room (12) and at least one outlet passage (26) for air in the direction of the room (12).

2. Climate control device (10) according to claim 1, wherein each enclosure (22) comprises, facing each air outlet passage (26), at least one flat deflector element (34) extending perpendicular to the longitudinal direction (X).

3. Climate control device (10) according to claim 2, wherein each deflector element (34) is attached to one wall of the air circulation duct (18) and/or to a wall (28) delimiting the enclosure (22).

4. Climate control device (10) according to claim 2 or 3, wherein each deflector element (34) has a height of between 1 and 3 cm in a direction of orientation of the air outlet passage, and two adjacent deflector elements (34) are spaced by a distance of between 1 and 5 cm, for example 2 or 4 cm.

5. Climate control device (10) according to any one of the preceding claims, comprising, in the enclosure (22), an air circulation member suitable for drawing air from each air intake passage (24), and for expelling the air through each air outlet passage (26).

6. Room (12) of a public transport vehicle, particularly a railway vehicle, **characterised in that** it comprises at least one climate control device (10) according to any one of the preceding claims.

7. Vehicle room (12) according to claim 6, wherein each air outlet passage (26) of the enclosure (22) is oriented transversely.

8. Vehicle room (12) according to claim 6, wherein each air outlet passage (26) of the enclosure (22) is oriented vertically.

9. Vehicle room (12) according to claim 8, delimited by at least one lateral wall (14), comprising for example a glass pane, each air outlet passage (26) of the enclosure (22) being located in proximity to the lateral wall (14).
